# FASCICULE DE BREVET EUROPEEN

(11) **EP 3 650 606 B1**
(45) Date de publication et mention de la délivrance du brevet: **09.02.2022**
(21) Numéro de dépôt: 19207946.5
(22) Date de dépôt: 08.11.2019
(51) Int. Cl.: E03F 5/10, E03F 9/00

(54) **DÉVERSOIR D'ORAGE À VOLET BASCULANT DONT L'ACTIONNEMENT EST TÉLÉCOMMANDÉ**
REGENWASSERÜBERLAUF MIT SCHWENKKLAPPE, DEREN BETÄTIGUNG FERNGESTEUERT IST
STORM DRAIN WITH TILTING SHUTTER IN WHICH ACTUATION IS REMOTE CONTROLLED

(30) Priorité: 09.11.2018 FR 1871430
(43) Date de publication de la demande: 13.05.2020
(73) Titulaire: Sikora, Bernard, 69890 La Tour de Salvagny (FR)
(72) Inventeur: Sikora, Bernard, 69890 La Tour de Salvagny (FR)
(74) Mandataire: LLR

(56) Documents cités:
- BE-A3- 1 014 588
- FR-A1- 2 744 147

## Description

La présente invention concerne un déversoir d'orage à volet basculant dont l'actionnement est télécommandé.

D'après l'arrêté du 21 juin 2015 relatif aux systèmes d'assainissement, les déversoirs d'orage répondent à la définition suivante : « tout ouvrage équipant un système de collecte en tout ou partie unitaire et permettant, en cas de fortes pluies, le rejet direct vers le milieu récepteur d'une partie des eaux usées circulant dans le système de collecte ».

Il est connu de prévoir des déversoirs d'orage à volets basculants dont l'actionnement est télécommandé. Dans l'état de l'art actuel, les fonctionnalités d'ouverture par télécommande, de basculement du volet et de fermeture du volet d'un déversoir sont obtenues par la motorisation et l'automatisation de la vanne formée par le volet ou par des seuils mobiles. Les contraintes et les coûts de réalisation de tels dispositifs sont souvent prohibitifs. Par conséquent, les déversoirs d'orage sont pour la plus grande part conçus avec des seuils fixes et leurs performances sont limitées. La hauteur du seuil doit être déterminée comme une cote permettant de stocker dans les ouvrages amont et de déverser suffisamment pour éviter les inondations. Ces seuils fixes répondent en général assez mal à ces deux objectifs. De plus, ils n'apportent pas de sécurité anti-retour lorsque le niveau d'eau du milieu récepteur dépasse la cote de déversement.

La présente invention a pour objectif de remédier à ces inconvénients.

Par ailleurs, les collectivités littorales sont soumises au problème de montée du niveau de la mer actuellement de + 3 mm par an en général en France. Par conséquent, pour ne pas « embarquer » d'eau de mer dans les réseaux d'assainissement, ce qui est préjudiciable au bon fonctionnement des stations d'épuration, les maîtres d'ouvrages sont amenés à remonter le seuil des déversoirs, ce qui contrarie la capacité d'évacuation en cas de crue dans les collecteurs.

Le déversoir d'orage basculant à ouverture télécommandée selon la présente invention a également pour but d'apporter une solution à ces problèmes.

Les publications de demandes de brevet N° BE 1 014 588 A3 et FR 2 744 147 A1 décrivent des dispositifs ne permettant pas de solutionner les problèmes susmentionnés.

Le déversoir concerné comprend, selon la présente invention, les caractéristiques techniques de la revendication indépendante 1.

Ainsi, la position du châssis dans l'encadrement peut être adaptée à la hauteur d'eau maximale admise dans l'ouvrage de telle sorte que l'axe horizontal du volet soit situé en dessous des deux tiers de cette hauteur d'eau maximale admise. Le déversoir permet par conséquent diverses hauteurs d'eau de stockage.

L'ouverture télécommandée du volet permet quant à elle de retenir les eaux en profitant de l'effet de stockage dans les ouvrages amont et, lorsque la consigne de niveau haut est atteinte, permet de libérer par télécommande à distance l'ouverture du déversoir, dont le volet bascule sous la simple poussée de l'eau. Les excédents d'eau de pluie sont ainsi évacués vers le milieu naturel pour éviter les inondations dans les parties amont drainées par le réseau d'assainissement.

Cette invention répond aux objectifs de l'arrêté du 21 juin 2015 en ce qu'il permet sans « entraîner de coût disproportionné » de limiter à la fois les nombres de déversements et les volumes déversés en autorisant son ouverture par télécommande lorsque la consigne inondation est atteinte.

La présente invention permet de satisfaire à ces exigences sans nécessiter de motorisation ni d'automatisation coûteuses car les mouvements d'ouverture et de fermeture se réalisent grâce à la simple énergie de l'eau.

Cette invention permet donc, à moindre coût, de retarder les déversements en stockant un maximum d'eau dans les réseaux amont, de limiter le nombre de déversements et les volumes déversés, d'éviter les inondations et d'empêcher les intrusions d'eau dans les réseaux par reflux aval.

De préférence, les moyens de verrouillage comprennent une clenche mécanique ou magnétique.

Cette clenche mécanique ou magnétique permet de verrouiller le volet en position de fermeture et de libérer ce volet par télécommande à distance du déverrouillage. Cette clenche est pilotable à distance pour autoriser le volet à basculer lorsque la hauteur d'eau dépasse la consigne de niveau haut. Le volet peut ainsi rester fermé pour protéger le milieu récepteur et s'ouvrir par télécommande lorsque le risque d'inondation est avéré. Le déversoir permet ainsi de faire de la télégestion de réseaux d'assainissement à moindre coût.

De préférence, le siège que forme le châssis pour la réception du volet en position de fermeture de ce volet est incliné de telle sorte que la partie supérieure de ce siège soit située en aval par rapport à la partie inférieure de ce siège.

Le volet porté par ce châssis est donc lui-même incliné vers l'aval en position de fermeture, ce qui permet de favoriser sa fermeture totale. Dans un déversoir selon la technique antérieure, le volet basculant a quelques difficultés à se maintenir en position verticale en appui contre ses butées de fermeture, ce qui implique de rajouter des lests en bas du volet basculant afin de maintenir ce volet fermé.

Le volet du déversoir selon l'invention peut cependant comporter une ou plusieurs masses de lestage sur sa partie inférieure, si nécessaire.

De préférence, le châssis est équipé de bajoyers latéraux formant à leurs bases des butées de réception, en position de pleine ouverture du volet, de la partie du volet qui est située au-dessus dudit axe horizontal.

Ces surfaces de réception permettent ainsi de limiter l'angle d'ouverture du volet. Les bajoyers latéraux permettent de guider les effluents.

Le châssis peut comporter des déflecteurs d'effluents amont fixés latéralement contre l'encadrement, à la hauteur de l'axe de pivotement du volet.

Ces déflecteurs permettent le guidage des effluents au travers du déversoir afin d'éviter que des matières flottantes contenues dans ces effluents viennent se déposer sur l'axe du volet lorsque ce dernier est en position d'ouverture.

Le déversoir peut être équipé d'un clapet dont l'obturateur est situé en dessous de l'axe horizontal de pivotement du volet. Ce clapet empêche la remontée d'effluents de l'aval vers l'amont.

Le déversoir peut comprendre un système de comptabilisation des ouvertures du volet, permettant donc de comptabiliser le nombre de déversements.

Les directives de l'arrêté du 21 juin 2015 imposent de comptabiliser les déversements. Le contrôle par télécommande de l'ouverture permet de satisfaire cet objectif par l'horodatage de la manœuvre.

L'invention sera bien comprise en référence à la description qui suit d'un exemple de réalisation, cette description étant faite en référence aux figures du dessin annexé. Dans ce dessin :
[Fig. 1] est une vue du déversoir de face, par l'amont ;
[Fig. 2] est une vue du déversoir en coupe selon la ligne A-A de la figure 1, avec un volet et un clapet anti-retour que comprend ce déversoir en position de fermeture ; et
[Fig. 3] est une vue du déversoir en coupe selon la ligne A-A de la figure 1, avec le volet et le clapet anti-retour que comprend ce déversoir en position d'ouverture.

Les dessins prennent comme exemple un déversoir de forme rectangulaire.

Ce déversoir est constitué par un encadrement fixe 1 dans lequel s'inscrit un châssis déplaçable 2. Le volet basculant 3 est placé dans le châssis, étant maintenu par rapport à ce châssis par un axe horizontal 4 et des supports 5 de cet axe. Des butées de fermeture 6 sont placées sur le châssis 2 dans la partie de celuici située au-dessus de l'axe 4. Un panneau de fermeture 7 venant en appui contre le châssis 2 est solidaire du bas du volet 3. Le châssis 2 est équipé d'une traverse 8, et un clapet anti-retour 9 est placé en aval de cette traverse 8. Des bajoyers 10 et des déflecteurs 11 assurent une meilleure canalisation des effluents lors de la vidange, et des vis de réglage 12 permettent de régler le parallélisme du volet dans le châssis 2. Une clenche mécanique ou magnétique 16 verrouille le volet 3 dans sa position de fermeture. Le volet 3 comporte un lest 14 dans sa partie située sous l'axe 4. Le volet 3, le panneau de fermeture 7 et le clapet 9 sont équipés de joints d'étanchéité 15 de type membrane.

Le volet 3, lorsqu'il est ouvert sous la poussée de l'eau comme visible sur la figure 3, s'appuie sur des butées 17 solidaires des joues bajoyers 10. Des panneaux 13 ferment les ouvertures laissées libre suivant la position du châssis. La partie supérieure du volet bascule vers l'aval alors que la partie inférieure bascule vers l'amont. Le clapet anti-retour 9 s'ouvre vers l'aval sous la poussée de l'eau.

## Revendications

1. Déversoir d'orage destiné à être fixé à un ouvrage récepteur, le déversoir d'orage comprenant un volet (3) basculant autour d'un axe horizontal (4) entre une position de fermeture et une position d'ouverture, des moyens de verrouillage du volet en position de fermeture et des moyens de commande à distance de ces moyens de verrouillage, ces moyens de commande permettant de télécommander le déverrouillage du volet, le déversoir d'orage comprenant également :
- un encadrement (1) prévu pour être fixé dans l'ouvrage récepteur, cet encadrement ayant, en hauteur, une dimension supérieure à celle qu'a, en hauteur, le volet (3) ;
- un châssis (2) sur lequel ledit volet (3) est monté basculant autour dudit axe horizontal (4), ce châssis (2) formant, en dessous dudit axe horizontal (4), un siège de réception de la partie du volet (3) située en dessous de cet axe horizontal (4), et ce châssis (2) formant également, au-dessus dudit axe horizontal (4), une ouverture permettant le basculement du volet (3) ; la partie du volet (3) située au-dessus de cet axe horizontal (4) occupe l'ensemble de cette ouverture en position de fermeture du volet (3) ; le châssis (2) a, en hauteur, une dimension inférieure à l'encadrement (1) de sorte qu'il existe des ouvertures entre le châssis (2) et l'encadrement (1), et le châssis (2) est apte à être fixé à différents points de l'encadrement (1) selon une direction verticale ; en largeur, le châssis (2) est inscrit dans l'encadrement (1) ; et
- des panneaux (13) aptes à être montés sur l'encadrement (1) de façon à fermer lesdites ouvertures qui, selon la position de fixation du châssis (2) par rapport à l'encadrement (1), existent entre ce châssis et cet encadrement.

2. Déversoir selon la revendication 1, **caractérisé en ce que** les moyens de verrouillage comprennent une clenche mécanique ou magnétique (16).

3. Déversoir selon la revendication 1 ou la revendication 2, **caractérisé en ce que** le siège formé par le châssis (2) pour la réception de la partie du volet (3), située en dessous de l'axe horizontal (4), en position de fermeture de ce volet est incliné de telle sorte que la partie supérieure de ce siège soit située en aval par rapport à la partie inférieure de ce siège.

4. Déversoir selon l'une des revendications 1 à 3, **caractérisé en ce que** le volet (3) comporte une ou plusieurs masses de lestage (14) sur sa partie inférieure.

5. Déversoir selon l'une des revendications 1 à 4, **caractérisé en ce que** le châssis (2) est équipé de bajoyers latéraux (10) formant à leurs bases des butées (17) de réception, en position de pleine ouverture du volet (3), de la partie du volet (3) qui est située au-dessus dudit axe horizontal (4).

6. Déversoir selon l'une des revendications 1 à 5, **caractérisé en ce que** le châssis (2) comporte des déflecteurs d'effluents amont (11) fixés latéralement contre l'encadrement (1), à la hauteur de l'axe de pivotement du volet (3).

7. Déversoir selon l'une des revendications 1 à 6, **caractérisé en ce qu'** il est équipé d'un clapet (9) dont l'obturateur est situé en dessous de l'axe horizontal (4) de pivotement du volet (3).

8. Déversoir selon les revendications précédentes, **caractérisé en ce qu'** il comprend un système de comptabilisation des ouvertures du volet (3).

## Patentansprüche

1. Regenüberlauf, der dazu bestimmt ist, an einer Aufnahmestruktur befestigt zu werden, wobei der Regenüberlauf eine Klappe (3), die um eine horizontale Achse (4) zwischen einer geschlossenen Position und einer offenen Position schwenkbar ist, Mittel zur Verriegelung der Klappe in der geschlossenen Position und Mittel zur Fernsteuerung dieser Verriegelungsmittel aufweist, wobei diese Steuermittel es ermöglichen, die Entriegelung der Klappe fernzusteuern, wobei der Regenüberlauf außerdem aufweist:
- einen Rahmen (1), der dazu bestimmt ist, in der Aufnahmestruktur befestigt zu werden, wobei dieser Rahmen in der Höhe eine Abmessung aufweist, die größer ist als diejenige, die die Klappe (3) in der Höhe aufweist;
- ein Gestell (2), auf dem die Klappe (3) um die horizontale Achse (4) schwenkbar montiert ist, wobei dieses Gestell (2) unterhalb der horizontalen Achse (4) einen Sitz zur Aufnahme des unterhalb dieser horizontalen Achse (4) liegenden Teils der Klappe (3) bildet und dieses Gestell (2) außerdem oberhalb der horizontalen Achse (4) eine Öffnung bildet, die das Schwenken der Klappe (3) ermöglicht; der Teil der Klappe (3), der sich oberhalb dieser horizontalen Achse (4) befindet, in der geschlossenen Position der Klappe (3) die gesamte Öffnung einnimmt; das Gestell (2) in der Höhe eine geringere Abmessung als der Rahmen (1) hat, so dass zwischen dem Gestell (2) und dem Rahmen (1) Öffnungen vorhanden sind, und das Gestell (2) ausgebildet ist, an verschiedenen Punkten des Rahmens (1) in vertikaler Richtung befestigt zu werden; in der Breite das Gestell (2) in den Rahmen (1) eingesetzt ist; und
- Platten (13), die ausgestaltet sind, auf dem Rahmen (1) montiert zu werden, um die Öffnungen zu verschließen, die je nach Befestigungsposition des Gestells (2) in Bezug auf den Rahmen (1) zwischen diesem und dem Rahmen bestehen.

2. Überlauf nach Anspruch 1, **dadurch gekennzeichnet, dass** die Verriegelungsmittel einen mechanischen oder magnetischen Riegel (16) aufweisen.

3. Überlauf nach Anspruch 1 oder Anspruch 2, **dadurch gekennzeichnet, dass** der durch das Gestell (2) gebildete Sitz zur Aufnahme des Teils der Klappe (3), der sich unterhalb der horizontalen Achse (4) befindet, in der geschlossenen Stellung dieser Klappe so geneigt ist, dass sich der obere Teil dieses Sitzes stromabwärts in Bezug auf den unteren Teil dieses Sitzes befindet.

4. Überlauf nach einem der Ansprüche 1 bis 3, **dadurch gekennzeichnet, dass** die Klappe (3) an ihrem unteren Teil ein oder mehrere Ballastgewichte (14) aufweist.

5. Überlauf nach einem der Ansprüche 1 bis 4, **dadurch gekennzeichnet, dass** das Gestell (2) mit seitlichen Trägern (10) versehen ist, die an ihrer Basis Anschläge (17) bilden, um in der vollständig geöffneten Stellung der Klappe (3) den Teil der Klappe (3) aufzunehmen, der sich oberhalb der genannten horizontalen Achse (4) befindet.

6. Überlauf nach einem der Ansprüche 1 bis 5, **dadurch gekennzeichnet, dass** das Gestell (2) stromaufwärts gelegene Abflussabweiser (11) aufweist, die seitlich am Rahmen (1) in Höhe der Schwenkachse der Klappe (3) befestigt sind.

7. Überlauf nach einem der Ansprüche 1 bis 6, **dadurch gekennzeichnet, dass** er mit einer Verschlussklappe (9) ausgestattet ist, deren Verschluss unterhalb der horizontalen Schwenkachse (4) der Klappe (3) angeordnet ist.

8. Überlauf nach einem der vorhergehenden Ansprüche, **dadurch gekennzeichnet, dass** es ein System zum Zählen der Öffnungen der Klappe (3) aufweist.

## Claims

1. Storm overflow intended to be fixed to a receiving structure, the storm overflow comprising a flap (3) tilting about a horizontal axis (4) between a closed position and an open position, means for locking the flap in the closed position and means for remotely controlling these locking means, these controlling means making it possible to remotely control the unlocking of the flap, the storm overflow also comprising:
- a frame (1) intended to be fixed in the receiving structure, this frame having, in height, a dimension greater than that which the flap (3) has in height;
- a chassis (2) on which the said flap (3) is mounted so as to tilt about the said horizontal axis (4), this chassis (2) forming, below the said horizontal axis (4), a seat for receiving the part of the flap (3) situated below this horizontal axis (4), and this chassis (2) also forming, above the said horizontal axis (4), an opening allowing the flap (3) to tilt; the part of the flap (3) located above this horizontal axis (4) occupies the whole of this opening in the closed position of the flap (3); the chassis (2) has, in height, a smaller dimension than the frame (1) so that there are openings between the chassis (2) and the frame (1), and the chassis (2) is able to be fixed at different points of the frame (1) in a vertical direction; in width, the chassis (2) is inscribed in the frame (1); and
- panels (13) adapted to be mounted on the frame (1) so as to close said openings which, according to the fixing position of the chassis (2) with respect to the frame (1), exist between this chassis and this frame.

2. Storm overflow according to claim 1, **characterized in that** the locking means comprise a mechanical or magnetic latch (16).

3. Storm overflow according to claim 1 or claim 2, **characterized in that** the seat formed by the chassis (2) for receiving the part of the flap (3), located below the horizontal axis (4), in the closed position of this flap is inclined so that the upper part of this seat is located downstream with respect to the lower part of this seat.

4. Storm overflow according to one of claims 1 to 3, **characterized in that** the flap (3) comprises one or more ballast weights (14) on its lower part.

5. Storm overflow according to one of the claims 1 to 4, **characterized in that** the chassis (2) is equipped with lateral beams (10) forming at their bases stops (17) for receiving, in the position of full opening of the flap (3), the part of the flap (3) which is located above said horizontal axis (4).

6. Storm overflow according to one of claims 1 to 5, **characterized in that** the chassis (2) comprises upstream effluent deflectors (11) fixed laterally against the frame (1), at the height of the pivot axis of the flap (3).

7. Storm overflow according to one of claims 1 to 6, **characterized in that** it is equipped with a valve (9) whose shutter is located below the horizontal pivot axis (4) of the flap (3).

8. Storm overflow according to the preceding claims, **characterized in that** it comprises a system for accounting for the openings of the flap (3).
